# EUROPÄISCHE PATENTSCHRIFT

(11) **EP 3 663 498 B1**
(45) Veröffentlichungstag und Bekanntmachung des Hinweises auf die Patenterteilung: **04.01.2023**
(21) Anmeldenummer: 19209375.5
(22) Anmeldetag: 15.11.2019
(51) Int. Cl.: E06B 1/68, E06B 1/62

(54) **ABDECKLEISTE**
COVER STRIP
BAGUETTE DE RECOUVREMENT

(30) Priorität: 03.12.2018 AT 510712018
(43) Veröffentlichungstag der Anmeldung: 10.06.2020
(73) Patentinhaber: K-Uni Kunststoffproduktions- und Handels-GmbH, 9500 Villach (AT)
(72) Erfinder: PESSENTHEINER, Sandro, 9523 Landskron (AT)
(74) Vertreter: Babeluk, Michael

(56) Entgegenhaltungen:
- EP-A1- 1 808 565
- EP-A1- 3 330 471
- EP-A2- 2 762 668
- DE-C1- 19 736 157

## Beschreibung

Die Erfindung betrifft eine Abdeckleiste zum Anbringen an einem Einbauteil, beispielsweise einem Fenster- oder Türstock, am Übergang zu einem angrenzenden, bestehenden Wand- oder Putzbereich, mit einem Deckprofil, das am Einbauteil befestigbar ist, wobei die Abdeckleiste ein integriertes Dichtsystem mit einer Dichtlasche aufweist, die an einem ersten Randbereich in Längsrichtung der Abdeckleiste einen dauerelastischen Klebstoffwulst zur Festlegung am angrenzenden Wand- oder Putzbereich aufweist. Die Erfindung betrifft weiters Verfahren zum Anbringen einer derartigen Abdeckleiste an einem Einbauteil, sowie ein System aufweisend eine Abdeckleiste, ein Einbauteil und einen angrenzenden Wand- oder Putzbereich.

In diesem Zusammenhang ist aus der WO 2005/106176 A1 eine Dichtleiste zur Abdichtung zwischen einem Fensterrahmen und einer Fensterlaibung bekannt geworden. Die aus Kunststoff bestehende Dichtleiste besteht aus zwei Abschnitten, die über eine sich in Längsrichtung erstreckende Gelenkausformung beweglich miteinander verbunden sind. Das Gelenk ist mittels einer Materialverjüngung als Scharniergelenk ausgeführt und weist eine rückseitige Anschlagleiste auf, die den Öffnungswinkel begrenzt, so dass in Einbaulage eine L-förmige Dichtleiste realisierbar ist, deren erster Abschnitt an der seitlichen Wange des Fensterrahmens angeklebt wird und deren zweiter Abschnitt sich mit einer elastischen Dichtlippe an der Fensterlaibung abstützt. Zwischen der Fensterlaibung und dem zweiten Abschnitt ist ein elastisch rückstellfähiger Dichtstreifen angeordnet, der in einer auftrennbaren Folie vorliegt, von welcher zwei Zugstreifen ausgehen, über welche die Folie nach der Montage der Dichtleiste aufgerissen werden kann, so dass der Dichtstreifen unter Dichtwirkung expandieren kann. Nachteilig sind die komplizierte Herstellung und Handhabung der Dichtleiste.

Weiters ist aus der DE 20 2013 100 098 U1 ein Fugendichtband zur Abdichtung einer Bauwerksfuge zwischen zwei Bauteilen, insbesondere zwischen einer Wand und einem Rahmenbauteil bekannt, wobei das Dichtband zwei separate Schaumstoffdichtstreifen aus jeweils einem rückstellfähigen Schaumstoffmaterial aufweist. Jeder der Dichtstreifen weist zwei Breitseiten zur Anlage an die beiden durch die aneinanderstoßenden Bauteile ausgebildeten Fugenflanken auf. Die beiden Dichtstreifen sind auf einem vorzugsweise flexiblen, lang gestreckten Träger nebeneinander in Trägerlängsrichtung verlaufend angeordnet, wobei Mittel vorgesehen sind, um eine Rückstellauslösung der beiden Dichtstreifen aus einem komprimierten Zustand unabhängig voneinander auszulösen. Nachteilig sind die relativ komplizierte Handhabung, sowie das sichtbare Erscheinungsbild, beispielsweise bei der raumseitigen Anbringung im Laibungsbereich von Fenster oder Türstöcken.

Die EP 3 330 471 A1 zeigt eine Abdeckleiste zum Anbringen an einem Einbauteil, beispielsweise einem Fenster- oder Türstock, am Übergang zu einem angrenzenden Wand- oder Putzbereich, mit einem Deckprofil, das mit einem Klebeband am Einbauteil befestigbar wird. Die Abdeckleiste weist ein integriertes Dichtsystem in Form einer flexiblen Dichtlasche bzw. Dichtfolie auf, die mit einem ersten Randbereich in Längsrichtung der Abdeckleiste am Deckprofil befestigt ist und am zweiten, freien Randbereich einen dauerelastischen Klebstoffwulst zur Festlegung am angrenzenden Wand- oder Putzbereich aufweist.

Aus der DE 197 36 157 C1 ist zur Abdichtung eines Montagespalts zwischen dem Rahmen eines Ausbauelements (beispielsweise eines Fensters oder einer Tür) und einer Leibung einer Wandöffnung ein Kammerprofil vorgesehen, das mittels Klebeband an der Außenfläche des Rahmens befestigt wird. Das Kammerprofil weist eine schlitzförmige Auftrennung auf, in welcher ein flächiges Abdeckprofil geführt ist und in Richtung Bauwerkswandung verschoben werden kann. Am Übergang zur Wand erfolgt eine umlaufende dampfdichte Versiegelung mittels Acrylpaste. Weiterhin ist aus der EP 2 762 668 A2 ein zweiteiliges Anschlussprofil für an Putz angrenzende Einbauteile bekannt geworden, wobei ein am Einbauteil mittels Dichtungsband befestigbarer Basisschenkel einen Führungsschenkel aufweist, der in einer nutförmigen Aufnahme eines Einputzschenkels geführt ist.

Gleiches gilt für die Profilleiste einer in der EP 1 808 565 A1 beschriebenen Abdichtungsanordnung für ein an einer Gebäudewand angebrachtes Einbauteil.

Aufgabe der Erfindung ist es, eine Abdeckleiste zum Anbringen an einem Einbauteil am Übergang zu einem angrenzenden Wand- oder Putzbereich sowie ein Verfahren zum Anbringen einer derartigen Abdeckleiste an einem Einbauteil derart zu verbessern, dass die Abdeckleiste einfach und kostengünstig hergestellt und montiert werden kann. Weiters soll auch bei Relativbewegungen zwischen Wand und Einbauteil langfristig für Dichtheit gesorgt sein.

Diese Aufgabe wird erfindungsgemäß durch eine Abdeckleiste gemäß Anspruch 1 gelöst, insbesondere dadurch, dass die Dichtlasche mit einem zweiten Randbereich in einer U-förmigen Aufnahme des Deckprofils beweglich geführt ist, wobei die Dichtlasche einen Fußbereich mit dem bauteilseitig befestigbaren Klebstoffwulst, einen biegeelastischen Zwischenbereich und einen endseitigen Führungsbereich aufweist. Es werden somit zwei Dichtebenen zur Verfügung gestellt, eine erste durch das ggf. mit einer flexiblen Schutzlippe am Wand- oder Putzbereich anliegende Deckprofil und eine zweite durch die in der U-förmigen Aufnahme im Deckprofil geführte Dichtlasche die mit einem dauerelastischen Klebstoffwulst am angrenzenden Wand- oder Putzbereich befestigt ist. Die passgenaue Anbringung des Klebstoffwulstes am Wand- oder Putzbereich wird durch das U-förmige Deckprofil erleichtert, das als Griffteil bei der Anbringung der Abdeckleiste verwendet werden kann. Die Dichtfunktion bleibt durch die dicht anliegenden Führungsflächen in der U-förmigen Aufnahme erhalten.

Um in einzelnen Montageschritten das Weg- bzw. Hochklappen des Abdeckprofils vom bzw. zum Einbauteil zu erleichtern, weist die Dichtlasche den biegeelastischen Zwischenbereich und den endseitigen Kopf- oder Führungsbereich auf. Der biegeelastische Zwischenbereich der Dichtlasche kann durch Materialengstellen und/ oder durch ein biegeweiches Material gebildet sein.

Ein erfindungsgemäßes Verfahren zum Anbringen einer Abdeckleiste an einem Einbauteil, beispielsweise einem Fenster- oder Türstock, wobei der Spalt zu einem angrenzenden Wand- oder Putzbereich mit Ortschaum, beispielsweise Polyurethanschaum, ausgeschäumt ist, zeichnet sich durch folgende Schritte aus:
- teilweises Entfernen des Ortschaums eingangs des Spaltes zwischen dem Einbauteil und dem Wand- oder Putzbereich zur Herstellung einer Aufnahme für den Klebstoffwulst,
- Entfernen einer Abdeckfolie vom dauerelastischen Klebstoffwulst,
- Ankleben des dauerelastischen Klebstoffwulstes am Wand- oder Putzbereich zumindest teilweise in der Aufnahme,
- Hochziehen an der Dichtlasche und Wegklappen des Deckprofils vom Einbauteil, unter Verwendung der Führungsverbindung zwischen U-förmiger Aufnahme und Dichtlache,
- Entfernen einer Abdeckfolie von einem Klebeband am Deckprofil, sowie
- Absenken an der Dichtlasche zum Fußteil und Hochklappen des Deckprofils zum Ankleben des Klebebandes am Einbauteil.

Nach der Anbringung der Abdeckleist nimmt die Dichtlasche alle Bauteilbewegungen in der Ebene des Einbauteils auf, sowie aufgrund des biegeelastischen Zwischenbereichs auch Bewegungen normal auf die Ebene des Einbauteils.

Ein erfindungsgemäßes System aus einer Abdeckleiste mit einem Deckprofil, einem Einbauteil, beispielsweise ein Fenster- oder Türstock, und einem angrenzenden Wand- oder Putzbereich, wobei die Abdeckleiste ein integriertes Dichtsystem mit einer Dichtlasche aufweist, die an einem ersten Randbereich in Längsrichtung der Abdeckleiste einen dauerelastischen Klebstoffwulst zur Festlegung am angrenzenden Wand- oder Putzbereich aufweist, zeichnet sich durch eine Dichtlasche aus, die mit einem zweiten Randbereich in einer U-förmigen Aufnahme des Deckprofils beweglich geführt ist, wobei die Dichtlasche einen Fußbereich mit dem bauteilseitig befestigbaren Klebstoffwulst, einen biegeelastischen Zwischenbereich und einen endseitigen Führungsbereich aufweist.

Die Erfindung wird im Folgenden anhand von Ausführungsbeispielen näher erläutert. Es zeigen:
- Fig. 1: eine erfindungsgemäße Abdeckleiste zum Anbringen an einem Einbauteil in einer Schnittdarstellung;
- Fig. 2: die Abdeckleiste gemäß Fig. 1 in einer dreidimensionalen Darstellung;
- Fig. 3: die Abdeckleiste gemäß Fig. 1 und Fig. 2 in der bestimmungsgemäßen Einbaulage in einer Schnittdarstellung;
- Fig. 4: die Abdeckleiste gemäß Fig. 3 mit hochgezogenem Deckprofil;
- Fig. 5: eine erste Ausführungsvariante in einer Darstellung gemäß Fig. 4; sowie
- Fig. 6: eine zweite Ausführungsvariante in einer Darstellung gemäß Fig. 3.

Funktionsgleiche Teile sind in den einzelnen Ausführungsvarianten mit gleichen Bezugszeichen versehen.

Die in den Fig. 1 und Fig. 2 dargestellte Abdeckleiste 10 besteht im Wesentlichen aus einem U-förmigen Deckprofil 11 und einer Dichtleiste bzw. Dichtlasche 12, die an einem ersten Randbereich 13 einen dauerelastischen Klebstoffwulst 15 zur Festlegung am angrenzenden Wand- oder Putzbereich 2 aufweist. Die Dichtlasche 12 ragt mit einem zweiten Randbereich 14 in eine U-förmigen Aufnahme 20 des Deckprofils 11 und ist in Längsrichtung des Profils und in Richtung eines veränderlichen Abstandes zum Wand- oder Putzbereich 2 beweglich geführt.

Der Klebstoffwulst 15 ist hier an der Basis einer Aufnahme 4 angeordnet, die durch teilweises Entfernen bzw. Ausschneiden des Ortschaums 3 eingangs des Spaltes zwischen dem Einbauteil 1 und dem Wand- oder Putzbereich 2 hergestellt wird. Die Abdeckleiste 10 kann daher besonders flach und formschön gestaltet werden.

Die Abdeckleiste 10 wird vor allem für Renovierungszwecke eingesetzt, wo nach dem Einbau eines Fenster- oder Türstocks 1 ein dichter und sauberer Abschluss zu einer Putzschicht 2 hergestellt werden soll.

Die Dichtlasche 12 weist einen Fußbereich 17 mit dem bauteilseitig befestigbaren Klebstoffwulst 15, einen biegeelastischen Zwischenbereich 18 und einen endseitigen Führungsbereich 21 auf.

Bei der Montage der Abdeckleiste 10 wird diese zunächst mit dem Klebstoffwulst 15 der Dichtlasche 12 auf den Putzbereich 2 aufgeklebt (siehe Fig. 3). Danach wird das U-förmige Deckprofil 11 an der Dichtlasche 12 hochgezogen (siehe Fig. 4) und in Richtung des Pfeiles 25 gekippt bzw. vom Einbauteil weggeklappt. Nach dem Entfernen einer hier nicht dargestellten Deckfolie vom Klebeband 16 wir das Deckprofil 11 wieder nach unten geschoben, bis eine in Längsrichtung des Abdeckleiste 10 am Deckprofil 11 angeordnete Schutzlippe 19 am Putzbereich 2 elastisch anliegt. Danach wird das Deckprofil 11 hochgeklappt und am Einbauteil angeklebt (siehe Fig. 1).

Die Dichtlasche 12 kann zur Gänze oder teilweise aus einem Kunststoffmaterial geringer Wandstärke bestehen, um eine Kippbewegung (siehe Pfeil 25) zu ermöglichen.

In vorteilhafter Weise kann der biegeelastischen Zwischenbereich 18 der Dichtlasche 12 durch Materialengstellen 24 (siehe Ausführungsvariante gemäß Fig. 5) und/oder durch ein biegeweiches Material gebildet sein. Der Zwischenbereich 18 kann beispielsweise durch Co-Extrusion eines im Verhältnis zum Fuß- 17 und Führungsbereich 21 weich eingestellten Materials hergestellt werden.

Gemäß der in Fig. 6 dargestellten Ausführungsvariante kann am Fußbereich 17 in Längsrichtung der Dichtlasche 12 eine Schutzlippe 23 angeordnet bzw. angeformt sein, die in der bestimmungsgemäßen Einbaulage der Abdeckleiste 10 am angrenzenden Wand- oder Putzbereich 2 anliegt.

Weiters kann das Deckprofil 11 an dem vom angrenzenden Wand- oder Putzbereich 2 abgewandten, oberen Rand einen zum Einbauteil 1 gerichteten Deckschenkel 22 aufweisen, um einen formschönen Anschluss zum Einbauteil herzustellen.

## Patentansprüche

1. Abdeckleiste (10) zum Anbringen an einem Einbauteil (1), beispielsweise einem Fenster- oder Türstock, am Übergang zu einem angrenzenden, bestehenden Wand- oder Putzbereich (2), mit einem Deckprofil (11), das am Einbauteil (1) befestigbar ist, wobei die Abdeckleiste (10) ein integriertes Dichtsystem mit einer Dichtlasche (12) aufweist, die an einem ersten Randbereich (13) in Längsrichtung der Abdeckleiste (10) einen dauerelastischen Klebstoffwulst (15) zur Festlegung am angrenzenden Wand- oder Putzbereich (2) aufweist, **dadurch gekennzeichnet, dass** die Dichtlasche (12) mit einem zweiten Randbereich (14) in einer U-förmigen Aufnahme (20) des Deckprofils (11) beweglich geführt ist, wobei die Dichtlasche (12) einen Fußbereich (17) mit dem bauteilseitig befestigbaren Klebstoffwulst (15), einen biegeelastischen Zwischenbereich (18) und einen endseitigen Führungsbereich (21) aufweist.

2. Abdeckleiste (10) nach Anspruch 1, **dadurch gekennzeichnet, dass** der biegeelastische Zwischenbereich (18) der Dichtlasche (12) durch Materialengstellen (24) und/oder durch ein biegeweiches Material gebildet ist.

3. Abdeckleiste (10) nach Anspruch 1 oder 2, **dadurch gekennzeichnet, dass** am Fußbereich (17) in Längsrichtung der Dichtlasche (12) eine Schutzlippe (23) angeordnet ist, die in der bestimmungsgemäßen Einbaulage der Abdeckleiste (10) am angrenzenden Wand- oder Putzbereich (2) anliegt.

4. Abdeckleiste (10) nach Anspruch 1 oder 2, **dadurch gekennzeichnet, dass** Deckprofil (11) in Längsrichtung der Abdeckleiste (10) eine Schutzlippe (19) aufweist, die in der bestimmungsgemäßen Einbaulage der Abdeckleiste (10) am angrenzenden Wand- oder Putzbereich (2) anliegt.

5. Abdeckleiste (10) nach einem der Ansprüche 1 bis 4, **dadurch gekennzeichnet, dass** das Deckprofil (11) an dem vom angrenzenden Wand- oder Putzbereich (2) abgewandten Rand einen zum Einbauteil (1) gerichteten Deckschenkel (22) aufweist.

6. Verfahren zum Anbringen einer Abdeckleiste (10) nach einem der Ansprüche 1 bis 5 an einem Einbauteil (1), beispielsweise einem Fenster- oder Türstock, wobei der Spalt zu einem angrenzenden Wand- oder Putzbereich (2) mit Ortschaum (3), beispielsweise Polyurethanschaum, ausgeschäumt ist, **gekennzeichnet durch** die Schritte:
- teilweises Entfernen des Ortschaums (3) eingangs des Spaltes zwischen dem Einbauteil (1) und dem Wand- oder Putzbereich (2) zur Herstellung einer Aufnahme (4),
- Entfernen einer Abdeckfolie vom dauerelastischen Klebstoffwulst (15),
- Ankleben des dauerelastischen Klebstoffwulstes (15) am Wand- oder Putzbereich (2) zumindest teilweise in der Aufnahme (4),
- Hochziehen an der Dichtlasche (12) und Wegklappen des Deckprofils (11) vom Einbauteil (1),
- Entfernen einer Abdeckfolie von einem Klebeband (16) am Deckprofil (11), sowie
- Absenken an der Dichtlasche (12) und Hochklappen des Deckprofils (11) zum Ankleben des Klebebandes (16) am Einbauteil (1).

7. System aufweisend eine Abdeckleiste (10) mit einem Deckprofil (11), ein Einbauteil (1), beispielsweise einen Fenster- oder Türstock, und einen angrenzenden Wand- oder Putzbereich (2), wobei die Abdeckleiste (10) ein integriertes Dichtsystem mit einer Dichtlasche (12) aufweist, die an einem ersten Randbereich (13) in Längsrichtung der Abdeckleiste (10) einen dauerelastischen Klebstoffwulst (15) zur Festlegung am angrenzenden Wand- oder Putzbereich (2) aufweist, **dadurch gekennzeichnet, dass** die Dichtlasche (12) mit einem zweiten Randbereich (14) in einer U-förmigen Aufnahme (20) des Deckprofils (11) beweglich geführt ist, wobei die Dichtlasche (12) einen Fußbereich (17) mit dem bauteilseitig befestigbaren Klebstoffwulst (15), einen biegeelastischen Zwischenbereich (18) und einen endseitigen Führungsbereich (21) aufweist.

## Claims

1. Cover strip (10) for attachment to an installation part (1), for example a window or door frame, at the transition to an adjacent, existing wall or plaster region (2), having a cover profile (11) which can be fastened to the installation part (1), wherein the cover strip (10) has an integrated sealing system with a sealing tab (12), which has a permanently elastic adhesive bead (15) at a first edge region (13) in the longitudinal direction of the cover strip (10) for fixing to the adjacent wall or plaster region (2), **characterised in that** the sealing tab (12) is movably guided with a second edge region (14) in a U-shaped receptacle (20) of the cover profile (11), wherein the sealing tab (12) comprises a foot region (17) with the adhesive bead (15) which can be fastened on the component side, a flexurally elastic intermediate region (18) and an end-side guide region (21).

2. Cover strip (10) according to claim 1, **characterised in that** the flexurally elastic intermediate region (18) of the sealing strip (12) is formed by material constrictions (24) and/or by a flexurally soft material.

3. Cover strip (10) according to claim 1 or 2, **characterised in that** a protective lip (23) is arranged at the foot region (17) in the longitudinal direction of the sealing strip (12), which lip rests against the adjacent wall or plaster region (2) in the intended installation position of the cover strip (10).

4. Cover strip (10) according to claim 1 or 2, **characterised in that** the cover profile (11) has a protective lip (19) in the longitudinal direction of the cover strip (10), which in the intended installation position of the cover strip (10) rests against the adjacent wall or plaster region (2).

5. Cover strip (10) according to one of claims 1 to 4, **characterised in that** the cover profile (11) has, at the edge facing away from the adjacent wall or plaster region (2), a cover limb (22) facing towards the installation part (1).

6. Method for attaching a cover strip (10) according to one of claims 1 to 5 to an installation part (1), for example a window or door frame, wherein the gap to an adjacent wall or plaster region (2) is filled with in-situ foam (3), for example polyurethane foam, **characterised by** the following steps:
- partial removal of the in-situ foam (3) at the entrance to the gap between the installation part (1) and the wall or plaster region (2) in order to produce a receptacle (4),
- removing a cover foil from the permanently elastic adhesive bead (15),
- adhering the permanently elastic adhesive bead (15) to the wall or plaster region (2) at least partially in the receptacle (4),
- pulling up on the sealing tab (12) and folding away the cover profile (11) from the installation part (1),
- removing a cover foil from an adhesive tape (16) on the cover profile (11), and
- lowering at the sealing tab (12) and folding up the cover profile (11) to adhere the adhesive tape (16) to the installation part (1).

7. System comprising a cover strip (10) having a cover profile (11), an installation part (1), for example a window or door frame, and an adjacent wall or plaster region (2), wherein the cover strip (10) comprises an integrated sealing system with a sealing tab (12) which has a permanently elastic adhesive bead (15) at a first edge region (13) in the longitudinal direction of the cover strip (10) for fixing to the adjacent wall or plaster region (2), **characterised in that** the sealing tab (12) is movably guided with a second edge region (14) in a U-shaped receptacle (20) of the cover profile (11), wherein the sealing tab (12) has a foot region (17) with the adhesive bead (15) which can be fastened on the component side, a flexurally elastic intermediate region (18) and a guide region (21) on the end side.

## Revendications

1. Baguette de recouvrement (10) pour être fixée à un élément de construction (1), par exemple, un encadrement de fenêtre ou de porte, à la jonction avec une zone adjacente, adjacente de paroi ou de crépi (2) ayant un profilé de couverture (11) qui se fixe à l'élément de construction (1),
la baguette de recouvrement (10) comportant un système d'étanchéité, intégré, ayant une languette d'étanchéité (12) comprenant dans une première zone de bord (13), dans la direction longitudinale de la baguette de recouvrement (10), un cordon de colle à élasticité permanente (15) pour être fixé à la zone adjacente de paroi ou de crépi (2),
baguette **caractérisée en ce que**
la languette d'étanchéité (12) est guidée de manière mobile par une seconde zone de bord (14) dans un logement (20) en forme de U du profilé de couverture (11),
la languette d'étanchéité (12) ayant une zone de talon (17) munie du cordon de colle (15) qui se fixe à la construction, une zone intermédiaire (18) élastique, flexible et une zone de guidage (21), côté extrémité.

2. Baguette de recouvrement (10) selon la revendication 1, **caractérisée en ce que**
la zone intermédiaire élastique, flexible (18) de la languette d'étanchéité (12) est formée avec des points de rétrécissement de la matière (24) et/ou en une matière souple en flexion.

3. Baguette de recouvrement (10) selon la revendication 1 ou 2, **caractérisée en ce que**
la zone de talon (17) dans la direction longitudinale de la languette d'étanchéité (12), il y a une lèvre protectrice (23) qui s'applique contre la zone adjacente de paroi ou de crépi (2) dans la position de montage déterminée de la baguette de recouvrement (10).

4. Baguette de recouvrement (10) selon la revendication 1 ou 2, **caractérisée en ce que**
le profilé de couverture (11) comporte une lèvre protectrice (19) dans la direction longitudinale de la baguette de recouvrement (10), cette lèvre s'appliquant contre la zone adjacente de paroi ou de crépi (2) dans la position de montage déterminée de la baguette de recouvrement (10).

5. Baguette de recouvrement (10) selon l'une des revendications 1 à 4, **caractérisée en ce que**
le profilé de couverture (11) comporte une branche de couverture (22), dirigée vers l'élément de construction (1) au bord opposé à la zone adjacente de paroi ou de crépi (2).

6. Procédé de mise en place d'une baguette de recouvrement (10) selon l'une des revendications 1 à 5 sur un élément de construction (1), par exemple un encadrement de fenêtre ou de porte,
selon lequel
- on fait expanser dans l'intervalle avec la zone adjacente de paroi ou de crépi (2), une mousse (3), développée localement par exemple, une mousse de polyuréthane,
procédé **caractérisé par** les étapes consistant à :
- enlever partiellement la mousse locale (3) à l'entrée de l'intervalle entre l'élément de construction (1) et la zone de paroi ou de crépi (2) pour réaliser une cavité (4),
- enlever le film de couverture du cordon de colle à élasticité permanente (15),
- coller le cordon de colle à élasticité permanente (15) à la zone de paroi ou de crépi (2), au moins en partie dans la cavité (4),
- remonter la languette d'étanchéité (12) et écarter par basculement, le profilé de couverture (11) par rapport à l'élément de construction (1),
- enlever le film protecteur d'une bande adhésive (16) du profilé de couverture (11), et
- descendre le long de la languette d'étanchéité (12) et rabattre vers le haut, le profilé de couverture (11) pour coller la bande adhésive (16) à l'élément de construction (1).

7. Système comprenant une baguette de recouvrement (10) avec un profilé de couverture (11), un élément de construction (1) par exemple un encadrement de fenêtre ou de porte et une zone adjacente de paroi ou de crépi (2), la baguette de recouvrement (10) ayant un système d'étanchéité intégré avec une languette d'étanchéité (12) qui comporte une première zone de bord (13) munie d'un cordon de colle à élasticité permanente (15) dans la direction longitudinale de la baguette de recouvrement (10) pour être fixée à la zone adjacente de paroi ou de crépi (2), système **caractérisé en ce que**
la languette d'étanchéité (12) est guidée de manière mobile avec une seconde zone de bord (14) dans un logement (20) en forme de U du profilé de couverture (11),
- la languette d'étanchéité (12) ayant une zone de talon (17) avec le cordon de colle (15) qui se fixe à l'élément de construction, une zone intermédiaire (18), élastique, flexible et une zone de guidage (21), côté extrémi té.
